# EUROPÄISCHE PATENTSCHRIFT

(11) **EP 2 412 491 B1**
(45) Veröffentlichungstag und Bekanntmachung des Hinweises auf die Patenterteilung: **07.10.2015**
(21) Anmeldenummer: 11173515.5
(22) Anmeldetag: 12.07.2011
(51) Int. Cl.: B25H 3/00, B25H 3/02

(54) **Schwenkbarer Bithalter**
Pivotable bit holder
Manche porte-embouts à cliquet

(30) Priorität: 30.07.2010 DE 102010032923
(43) Veröffentlichungstag der Anmeldung: 01.02.2012
(73) Patentinhaber: Hazet-Werk Hermann Zerver GmbH & Co. KG, 42857 Remscheid (DE)
(72) Erfinder: Timm, Felix, 89160 Dornstadt (DE); Unseld, Reinhold, 89176 Asselfingen (DE)
(74) Vertreter: Ksoll, Peter

(56) Entgegenhaltungen:
- DE-A1-102004 036 228
- DE-A1-102008 037 009
- US-A1- 2008 210 593

## Beschreibung

Die vorliegende Erfindung betrifft einen Werkzeugkasten zur lagefixierten Aufnahme von Handwerkzeugen und deren Zubehör gemäß den Merkmalen im Oberbegriff von Patentanspruch 1.

Handwerkzeuge, insbesondere Schraubhandwerkzeuge, werden in der Praxis in den verschiedensten Ausführungsformen hergestellt und genutzt. Die bekanntesten Ausführungsformen sind z.B. Ringschlüssel, Gabelschlüssel, Steckschlüssel, Schraubendreher o. ä. Oft ist es möglich, eine Vielzahl von Werkzeugfunktionen, insbesondere Schraubwerkzeugfunktionen, mit einem Steckschlüsselsortiment abzudecken. Hierzu werden die Steckschlüssel sowie deren Werkzeugköpfe bzw. Werkzeugzubehör in unterschiedlichen Größen und Zusammenstellungen angeboten. Oft gibt es weiterhin Verlängerungen, Winkelstücke oder aber auch Kardangelenke zur Funktions- und Anwendungserweiterung eines Steckschlüsselsortiments.

Zur Senkung der Herstellungskosten und zur Reduzierung des erforderlichen Unterbringungsraums und somit des Platzbedarfs in einer Werkstatt werden Schraubwerkzeuge, insbesondere Drehmomentwerkzeuge, oft getrennt aus Werkzeugköpfen bzw. Aufsätzen und Betätigungshebeln oder aber auch Handhaben hergestellt. Die meist verbreitete Vertriebsform ist im Allgemeinen ein bestimmter Satz von Werkzeugköpfen mit zugeordnetem Betätigungshebel oder aber auch einer weiteren Handhabe innerhalb einer Werkzeugkassette. In der eingesetzten Praxis wird ein solcher Sortimentsatz oft zum jeweiligen Arbeits- oder Montageort mitgeführt, an dem die Werkzeuge zum Einsatz kommen.

Bei den meisten aus dem Stand der Technik bekannten Ausführungsvarianten von Werkzeugkästen ergibt sich hierbei jedoch der Nachteil, dass die einzelnen Werkzeugköpfe oder aber auch die Handhaben selber nur umständlich aus einem Werkzeugkasten entnehmbar sind oder aber derart locker gelagert sind, dass sie mitunter bei Abstellen des Werkzeugkastens auf schiefem Untergrund oder während des Transportes hinausfallen.

Beispielsweise ist aus der DE 10 2006 055 195 A1 eine Aufbewahrungsvorrichtung für Bits bekannt, bei der eine Bitaufnahmereihe schwenkbar in einem Gehäuse gelagert ist, wohingegen aber bei dieser Bitaufnahmebox keine Unterbringung eines gesamten Steckschlüsselsortimentes möglich ist.

Abhilfe hierzu schaffen aus dem Stand der Technik bekannte Werkzeugkästen, die aufwendige Klemmeinrichtungen oder aber Fixiereinrichtungen zum Halten der Arbeitsköpfe aufweisen. Nachteilig hierbei ist wiederum, dass sich der Bauraum eines solchen Sortimentskastens durch die zusätzlichen Funktionen erhöht.

Aus der DE 10 2008 037 009 A1 ist ein Werkzeugkasten bekannt, bei dem eine Bitaufnahmereihe aus einer Verwahrstellung in eine Entnahmestellung durch Einwirkung einer Stirnradverzahnung bei Öffnen des Werkzeugkastens gebracht wird.

Weiterhin ist aus der DE 10 2004 036 228 A1 eine Bitaufnahembox bekannt, bei der Bitaufnahmereihen durch Einwirkung eines federelastischen Schwenkelementes aus einer Verwahrstellung in eine Entnahmestellung schwenkbar gelagert sind.

Ausgehend vom Stand der Technik ist es Aufgabe der vorliegenden Erfindung, einen Werkzeugkasten bereit zu stellen, der ein kompaktes Bauraumabmaß aufweist bei gleichzeitiger guter Zugriffsmöglichkeit auf das in dem Werkzeugkasten befindliche Werkzeugsortiment.

Die zuvor genannte Aufgabe wird mit einem Werkzeugkasten zur lagefixierten Aufnahme von Handwerkzeugen und deren Zubehör mit den Merkmalen im Patentanspruch 1 gelöst.

Vorteilhafte Ausführungsvarianten der vorliegenden Erfindung sind Bestandteil der abhängigen Patentansprüche.

Der erfindungsgemäße Werkzeugkasten zur lagefixierten Aufnahme von Handwerkzeugen und deren Zubehör, insbesondere Steckschlüssel, Steckschlüsseleinsätze, Steckschlüsselaufsätze, Schraubwerkzeuge und/oder Drehmomentschlüssel weist zwei wannenförmige rechteckig konfigurierte Gehäuseteile mit jeweils einer Vorderseite, einer Rückseite und zwei Längsseiten auf. Die Längsseiten sind dabei länger ausgebildet, als die Rückseite und die Vorderseite. Die Gehäuseteile sind im Bereich der Rückenseite um eine Schwenkachse schwenkbar miteinander gekoppelt und über eine Verschlusseinrichtung im geschlossenen Zustand arretierbar.

In einem der Gehäuseteile ist eine Bitaufnahmereihe drehbar gelagert, wobei die Bitaufnahmereihe mit einem federelastischen Stellelement derart gekoppelt ist, dass die Bitaufnahmereihe von einer Schließstellung bei geschlossenem Werkzeugkasten in eine Entnahmestellung bei zumindest teilweise geöffnetem Werkzeugkasten drehbar ist.

Erfindungsgemäß ist die Drehachse der Bitaufnahmereihe orthogonal zu der Schwenkachse der Gehäuseteile orientiert. Es ergibt sich somit der Vorteil, dass die Bauraumausnutzung des Werkzeugkastens optimiert ist. Der Leerraum, der sich im geschlossenen Zustand zwischen den einzelnen Bestandteilen des Werkzeugsortimentes befindet, wird durch die erfindungsgemäße Anordnung der Drehachse zu der Schwenkachse minimiert. Im Rahmen der Erfindung ist unter einer Bitaufnahmereihe eine im Wesentlichen längliche Aufnahmevorrichtung zu verstehen, in die die Steckbits einsteckbar sind. Auch ist es im Rahmen der Erfindung möglich, dass die Steckbits aufgesteckt werden. Bei der Bitaufnahmereihe handelt es sich also um eine schwenkbare Bank, bei der mehrere Steckbits nebeneinander anordnenbar sind.

In einer bevorzugten Ausführungsvariante des erfindungsgemäßen Werkzeugkastens sind an den Rückseiten der Gehäuseteile kreisabschnittsförmige Scheibenkörper in Verlängerung von Seitenwangen der Längsseiten einstückig ausgebildet. Die Gehäuseteile sind über Ausnehmungen und Nasen an den Scheibenkörpern schwenkbar im Eingriff. Zwischen den Scheibenkörpern ist ein Schwenkelement zur Aufnahme von einem Handwerkzeug eingegliedert. Bei geschlossenem Werkzeugkasten befindet sich das Handwerkzeug in einer Verwahrposition. Durch Öffnen des Werkzeugkastens wird das Schwenkelement gleichfalls mit geschwenkt, so dass das Handwerkzeug in eine Entnahmestellung bringbar ist. Diese Entnahmestellung ist bereits bei zumindest teilweise geöffnetem Werkzeugkasten erreicht. Im Rahmen der Erfindung ist es auch vorstellbar, zwei Handwerkzeuge in das Schwenkelement einzustecken. Bei den Handwerkzeugen handelt es sich beispielsweise um einen Drehmomentschlüssel selber oder aber auch einen Steckschlüsselschraubendreher.

Die Bitaufnahmereihe ist bei einer Schließbewegung des Werkzeugkastens durch das Handwerkzeug aus der Entnahmestellung in eine Schließstellung drehbar. Während der Schließbewegung kommt das Handwerkzeug im Bereich beispielsweise seines Handgriffes oder aber auch seines Werkzeugkopfes mit der Bitaufnahmereihe zur Anlage. Durch die weitere Schließbewegung des Werkzeugkastens wird durch den formschlüssigen Kontakt zwischen Handwerkzeug und Bitaufnahmereihe die Bitaufnahmereihe in ihre Schließstellung gedreht. In der Folge stellt sich eine optimale Raumausnutzung des zur Verfügung stehenden Lagerraumes für ein Steckschlüsselsortiment bei geschlossenem Werkzeugkasten ein.

In einer weiteren vorteilhaften Ausführungsvariante der vorliegenden Erfindung sind zwei Bitaufnahmereihen an dem Gehäuseunterteil drehbar gekoppelt, wobei die Bitaufnahmereihen entgegengesetzte Drehrichtungen besitzen. Hierunter ist zu verstehen, dass sich in Längsrichtung des Gehäuseunterteils die jeweiligen Drehachsen der Bitaufnahmereihen erstrecken. Die Bitaufnahmereihen können dabei jeweils mit entgegengesetzten Drehrichtungen durch Öffnen des Werkzeugkastens in eine Entnahmeposition schwenken. Erfindungsgemäß wird hierdurch der Vorteil erreicht, dass die Bitaufnahmereihen jeweils einen optimalen Zugriff auf die einzelnen Steckbits ermöglichen, ohne dass ein Monteur beispielsweise versehentlich in die falsche Bitaufnahmereihe greift. Ein weiterer sich ergebender Vorteil besteht in der weiteren effizienten Ausnutzung des zur Verfügung stehenden Lagerraums für das Steckschlüsselsortiment bei geschlossenem Werkzeugkasten.

In einer weiteren bevorzugten Ausführungsvariante ist das federelastische Stellelement als Spiralfeder ausgebildet, wobei die Spiralfeder zwischen dem Gehäuseunterteil und der Bitaufnahmereihe wirkt. Bei Öffnen des Werkzeugkastens wird somit die Bitaufnahmereihe durch die Federkraft bedingt in die Entnahmestellung aufgestellt. Die Spiralfeder beaufschlagt die Bitaufnahmereihe mit einer Aufstellkraft, übertragen durch ein Torsionsmoment, das durch das Einklemmen bzw. das Einbringen der Spiralfeder unter Vorspannung zwischen dem Gehäuseunterteil und der Bitaufnahmereihe hergestellt ist.

Besonders bevorzugt ist die Spiralfeder am Ende der Bitaufnahmereihe im Bereich der drehbaren Lagerung angeordnet. Dies bringt wiederum besonders produktionstechnische Vorteile, da ein einfacher und kostengünstiger Zusammenbau von Gehäuseunterteil mit Bitaufnahmereihe möglich ist. Die Spiralfeder weist hierzu besonders bevorzugt an ihren Enden jeweils einen Fortsatz auf, wobei der Fortsatz am Gehäuseunterteil, besonders bevorzugt an einer Ausnehmung oder Führung im Gehäuseunterteil zur Anlage kommt und der zweite Fortsatz an der Bitaufnahmereihe, besonders bevorzugt auch hier in einer Ausnehmung oder Aufnahmevorrichtung zur Anlage kommt.

In einer weiteren besonders bevorzugten Ausführungsvariante der vorliegenden Erfindung kommt das Handwerkzeug bei geschlossenem Werkzeugkasten mit der Bitaufnahmereihe zur Anlage. Hierdurch erfährt das Handwerkzeug in einer Aufnahmeposition in dem Schwenkkörper eine zusätzliche Lagefixierung, so dass es im geschlossenen Zustand des Werkzeugkastens durch den formschlüssigen Kontakt zwischen dem Handwerkzeug und der Bithalterreihe weiter gesichert wird. In der Folge bleibt das Steckschlüsselsortiment an den in den Gehäuseteilen vorgesehenen Aufnahmeplätzen auch für den Fall, dass beispielsweise der Werkzeugkasten unbeabsichtigt herunterfällt. Das Handwerkzeug kommt dabei besonders bevorzugt mit seinem Handgriff selber an der Bitaufnahmereihe der Bithalterreihen zur Anlage.

Für den Fall, dass zwei Bitaufnahmereihen in dem Werkzeugkasten angeordnet sind, ist eine besonders vorteilhafte Ausführungsvariante der vorliegenden Erfindung, dass die zwei Bitaufnahmereihen über eine Zugfeder miteinander gekoppelt sind. Die Zugfeder stellt bei Öffnung des Werkzeugkastens die Bitaufnahmereihen in die Entnahmestellung auf. Hierzu ist die Zugfeder besonders bevorzugt an den Bitaufnahmereihen in einer Position angeordnet, die einen größtmöglichen Abstand von der Drehachse der Bitaufnahmereihen aufweist. Bei der Zugfeder kann es sich beispielsweise um eine Spiralfeder, um eine Gummifeder oder eine ähnliche Feder, die eine Zugkraft überträgt, handeln. Besonders vorteilig bei der Ausführungsvariante mit der Zugfeder ist die alltägliche praktische Handhabung des Werkzeugkastens. Durch die Zugfeder ist der Aufstellmechanismus besonders unanfällig gegen Verunreinigungen oder aber auch ein Verkanten, so dass stets die Aufstellfunktion der Bithalterreihe sichergestellt ist.

Vorzugsweise kommt die Zugfeder bei einer Schließbewegung des Werkzeugkastens mit den Handwerkzeugen und/oder dem Schwenkelement in formschlüssigen Kontakt. Im Rahmen der Erfindung ist hierunter zu verstehen, dass die Zugfeder bei der Schließbewegung des Werkzeugkastens durch den formschlüssigen Kontakt mit dem Handwerkzeug und/oder dem Schwenkelement derart abgesenkt wird, dass sich die Bitaufnahmereihen in die Schließstellung überführen lassen. Dies wirkt sich auch wiederum positiv auf die alltägliche Handhabung des Werkzeugkastens aus, da eine erfindungsgemäße Anordnung über die Zugfeder besonders unanfällig gegenüber Verschmutzungen, Verschleiß oder sonstigen Ausfallkriterien ist.

In einer weiteren vorteilhaften Ausführungsvariante ist die Zugfeder an den Bitaufnahmereihen derart angeordnet, dass im geschlossenen Zustand des Werkzeugkastens das Handwerkzeug formschlüssig in dem Schwenkelement lagefixiert ist. Hierdurch ergeben sich wiederum analog die Vorteile, dass beim geschlossenen Werkzeugkasten das Handwerkzeug sicher aufbewahrt ist und bei einem unbeabsichtigten Herunterfallen oder einer unbeabsichtigten Stoßeinwirkung auf den Werkzeugkasten stets ein korrekter Sitz des Steckschlüsselsortimentes in dem Werkzeugkasten selbst gegeben ist.

In einer weiteren bevorzugten Ausführungsvariante weisen die Gehäuseteile des Werkzeugkastens jeweils einen zweikomponentigen Aufbau auf, wobei der zweikomponentige Aufbau einer Weichkomponente und einer Hartkomponente besteht und die Scheibenkörper aus der Hartkomponente selbst ausgebildet sind. Im Zusammenspiel mit der gesamten Handhabungsverbesserung des erfindungsgemäßen Werkzeugkastens ergibt sich hiermit insbesondere der Vorteil, dass der Werkzeugkasten auch auf schiefen Ebenen rutschsicher abgestellt werden kann. Weiterhin ist der geöffnete oder aber geschlossene Werkzeugkasten durch den jeweils anwendenden Monteur besonders griffsicher fassbar, so dass er ihm nicht aus den Händen gleiten wird.

In einer weiteren bevorzugten Ausführungsvariante der vorliegenden Erfindung ist die Bithalterreihe zu einer Seite derart verlängert, dass sie als Schutzabdeckung über dem federelastischen Stellelement ausgebildet ist und gleichzeitig als Anschlagpunkt dient. Der Anschlagpunkt ist dadurch gekennzeichnet, dass er sowohl den Schließzustand als auch den Öffnungs- bzw. Entnahmezustand der Bithalterreihe definiert. Der jeweilige Endanschlag wird dabei durch ein Aufnahmelager in dem Gehäuseteil zur Aufnahme der Bithalterreihe mit ausgebildet. Die Verlängerung kommt zum formschlüssigen Anliegen mit dem Aufnahmelager.

Weitere Vorteile, Merkmale, Eigenschaften und Aspekte der vorliegenden Erfindung ergeben sich aus der folgenden Beschreibung. Vorteilhafte Ausführungsvarianten sind in den Figuren dargestellt. Diese dienen dem einfachen Verständnis der Erfindung. Es zeigen:
- Figur 1: einen geöffneten erfindungsgemäßen Werkzeugkasten in einer Draufsicht,
- Figur 2: den erfindungsgemäßen Werkzeugkasten in einer perspektivischen Ansicht in geöffnetem Zustand,
- Figur 3: den erfindungsgemäßen Werkzeugkasten mit eingeklappter Bithalterreihe in einer Schnittansicht,
- Figur 4: eine Schnittansicht durch einen erfindungsgemäßen Werkzeugkasten mit zwei Bitaufnahmereihen und
- Figur 5: einen erfindungsgemäßen Werkzeugkasten in einer perspektivischen Detailansicht.

In den Figuren werden für gleiche oder ähnliche Bauteile dieselben Bezugszeichen verwendet, auch wenn eine wiederholte Beschreibung aus Vereinfachungsgründen entfällt.

Figur 1 zeigt einen erfindungsgemäßen Werkzeugkasten 1 zur Aufnahme eines Werkzeugsortimentes, bestehend aus Handwerkzeugen 2, Steckschlüsselaufsätzen 3, Verlängerungen 4 und Einsteckbits 5. Der erfindungsgemäße Werkzeugkasten 1 ist in einer geöffneten Draufsicht dargestellt. Hierbei ist zu erkennen, dass der Werkzeugkasten 1 aus zwei Gehäuseteilen 6 besteht. Die Gehäuseteile 6 sind in der Mitte des geöffneten Werkzeugkastens 1 über eine Schwenkachse 7 schwenkbar miteinander gekoppelt. Auf der Schwenkachse 7 befindet sich zusätzlich ein Schwenkelement 8, das zur Aufnahme der Handwerkzeuge 2 dient. Das Schwenkelement 8 ist hierbei relativ zu den Gehäuseteilen 6 verschwenkbar.

Um eine optimale Bauraumausnutzung des erfindungsgemäßen Werkzeugkastens 1 in geschlossenem Zustand mit gleichzeitig besonders funktionaler und anwenderfreundlicher Entnahme des Werkzeugkastensortimentes bei geöffnetem Werkzeugkasten 1 zu realisieren, sind die Einsteckbits 5 auf einer Bitaufnahmereihe 9 gelagert. Die Bitaufnahmereihe 9 selber ist wiederum drehbar um eine Drehachse 10 angeordnet. Erfindungsgemäß ist die Drehachse 10 im Wesentlichen orthogonal zur Schwenkachse 7 orientiert. Hierdurch lässt sich eine optimale Anordnung des Werkzeugsortimentes in dem Werkzeugkasten 1 realisieren.

Figur 2 zeigt den erfindungsgemäßen Werkzeugkasten 1 in einer weiteren perspektivischen Ansicht in geöffnetem Zustand. Hierbei ist zu erkennen, dass die Schwenkachse 7 orthogonal zu den Drehachsen 10 der Bitaufnahmereihen 9 angeordnet ist. Der erfindungsgemäße Werkzeugkasten 1 weist zwei Bitaufnahmereihen 9r, 9l auf, wobei die Bitaufnahmereihen 9r, 9l sich in entgegengesetzten Drehrichtungen drehen. Hierdurch entsteht jeweils eine optimale Entnahmeposition der Bitaufnahmereihen 9r, 9l an den Längsseiten 11 des Gehäuseteils 6, in dem die Bitaufnahmereihen 9r, 9l gelagert sind.

Figur 3 zeigt eine Schnittansicht des erfindungsgemäßen Werkzeugkastens 1 in einem geschlossenen Zustand, wobei nur ein Gehäuseteil 6 dargestellt ist. Die Bitaufnahmereihen 9r, 9l befinden sich im geschlossenen Zustand in einer Schließstellung. Hier ist gezeigt, dass jeweils ein federelastisches Stellelement 12 an der Bitaufnahmereihe 9r angeordnet ist, wobei das federelastische Stellelement 12 unter Vorspannung steht, so dass bei einem Öffnungsvorgang die Bitaufnahmereihen 9r, 9l eine Entnahmestellung einnehmen. Das federelastische Stellelement 12 ist an einer Nocke 13 am Ende 14 einer Bitaufnahmereihe 9r angeordnet. Es besitzt selber eine Federwicklung 15 und zwei an der Federwicklung 15 angeordnete Arme 16. Auf der dem Ende 14 gegenüber liegenden Seite ist die Bitaufnahmereihe 9 jeweils mit einem weiteren Nocken 13 drehbar an dem Gehäuseteil 6 gelagert. Dargestellt ist dies an der auf die Bildebene bezogenen linken Bitaufnahmereihe 9l, die einen spiegelverkehrten Aufbau zu der Bitaufnahmereihe 9r betrifft.

Figur 4 zeigt eine weitere Schnittansicht durch einen erfindungsgemäßen Werkzeugkasten 1, wobei in Figur 4 eine weitere Ausführungsvariante des erfindungsgemäßen federelastischen Stellelementes gezeigt ist. Das federelastische Stellelement ist in Figur 4 in Form einer Zugfeder 17 dargestellt. Die zwei in dem Gehäuseteil 6 angeordneten Bitaufnahmereihen 9r, 9l sind über die Zugfeder 17 miteinander gekoppelt, so dass eine Drehbewegung D um die jeweilige Drehachse 10 der Bitaufnahmereihe 9l bzw. 9r ausgeführt wird. Die beiden gezeigten Drehbewegungen werden in dem hier gezeigten Beispiel in zueinander entgegengesetzten Richtungen ausgeführt.

Figur 5 zeigt eine weitere Ausführungsvariante der vorliegenden Erfindung, wobei das Schwenkelement 8 mit den Bitaufnahmereihen 9 während des Schließvorganges derart in formschlüssigen Kontakt kommt, dass Anlageflächen 18 des Schwenkelementes 8 bei einem Schließvorgang des Werkzeugkastens 1 zur formschlüssigen Anlage mit den Bitaufnahmereihen 9 kommen und diese mit einer Drehbewegung um die Drehachsen 10 der Bitaufnahmereihen 9 in eine Schließstellung verbringen.

### Bezugszeichen:

- 1 -: Werkzeugkasten
- 2 -: Handwerkzeug
- 3 -: Steckschlüsselaufsatz
- 4 -: Verlängerung
- 5 -: Einsteckbits
- 6 -: Gehäuseteil
- 7 -: Schwenkachse
- 8 -: Schwenkelement
- 9 -: Bitaufnahmereihe
- 9r -: rechte Bitaufnahmereihe
- 9l -: linke Bitaufnahmereihe
- 10 -: Drehachse zu 9
- 11 -: Längsseite
- 12 -: federelastlschesStellelement
- 13 -: Nocke
- 14 -: Ende
- 15 -: Federwicklung
- 16 -: Arme
- 17 -: Zugfeder
- 18 -: Anlagefläche

- D: Drehbewegung

## Patentansprüche

1. Werkzeugkasten (1) zur lagefixierten Aufnahme von Handwerkzeugen (2) und deren Zubehör, insbesondere Steckschlüssel, Steckschlüsseleinsätze, Steckschlüsselaufsätze, Schraubwerkzeuge und/oder Drehmomentschlüssel, aufweisend zwei wannenförmige, rechteckig konfigurierte Gehäuseteile (6) mit jeweils einer Vorderseite, einer Rückseite und zwei Längsseiten (11), wobei die Längsseiten (11) länger ausgebildet sind, als die Rückseite und die Vorderseite, und die Gehäuseteile (6) im Bereich der Rückseite um eine Schwenkachse (7) schwenkbar miteinander gekoppelt sind und über eine Verschlusseinrichtung in einem geschlossenen Zustand arretierbar sind, und das in einem Gehäuseteil (6) eine Bitaufnahmereihe (9) drehbar gelagert ist, wobei die Drehachse (10) der Bitaufnahmereihe (9) orthogonal zu der Schwenkachse (7) der Gehäuseteile (6) orientiert ist, **dadurch gekennzeichnet, dass** die Bitaufnahmereihe (9) mit einem federelastischen Stellelement (12) derart gekoppelt ist, dass die Bitaufnahmereihe (9) von einer Schließstellung bei geschlossenem Werkzeugkasten (1) in eine Entnahmestellung bei zumindest teilweise geöffnetem Werkzeugkasten (1) drehbar ist und die Bitaufnahmereihe (9) bei einer Schließbewegung des Werkzeugkastens (1) durch das Handwerkzeug (2) aus der Entnahmestellung in eine Schließstellung drehbar ist.

2. Werkzeugkasten nach Anspruch 1, **dadurch gekennzeichnet, dass** an den Rückseiten der Gehäuseteile (6) kreisabschnittsförmige Scheibenkörper in Verlängerung von Seitenwangen der Längsseiten (11) einstückig ausgebildet sind und die Gehäuseteile (6) über Ausnehmungen und Nasen an den Scheibenkörpern schwenkbar im Eingriff sind, wobei zwischen den Scheibenkörpern ein Schwenkelement (8) zur Aufnahme von einem Handwerkzeug (2) eingegliedert ist und sich das Handwerkzeug (2) bei geschlossenem Werkzeugkasten (1) in einer Verwahrposition befindet und bei zumindest teilweise geöffnetem Werkzeugkasten (1) in eine Entnahmestellung bringbar ist.

3. Werkzeugkasten nach einem der Ansprüche 1 bis 2, **dadurch gekennzeichnet, dass** zwei Bitaufnahmereihen (9) an dem Gehäuseunterteil drehbar gekoppelt sind, wobei die Bitaufnahmereihen (9) entgegengesetzte Drehrichtungen besitzen.

4. Werkzeugkasten nach Anspruch 3, **dadurch gekennzeichnet, dass** das Stellelement eine Spiralfeder ist, wobei die Spiralfeder zwischen dem Gehäuseunterteil und der Bitaufnahmereihe (9) wirkt.

5. Werkzeugkasten nach einem der Ansprüche 1 bis 4, **dadurch gekennzeichnet, dass** das Handwerkzeug (2) bei geschlossenem Werkzeugkasten (1) mit der Bitaufnahmereihe (9) zur Anlage kommt.

6. Werkzeugkasten nach einem der Ansprüche 3 bis 5, **dadurch gekennzeichnet, dass** die zwei Bitaufnahmereihen (9) über eine Zugfeder (17) miteinander gekoppelt sind.

7. Werkzeugkasten nach Anspruch 6, **dadurch gekennzeichnet, dass** die Zugfeder (17) bei einer Schließbewegung des Werkzeugkastens (1) mit den Handwerkzeugen (2) und/oder dem Schwenkelement (8) in formschlüssigen Kontakt kommt.

8. Werkzeugkasten nach Anspruch 6 oder 7, **dadurch gekennzeichnet, dass** die Zugfeder im geschlossenen Zustand des Werkzeugkastens das Handwerkzeug formschlüssig in dem Schwenkelement lagefixiert.

9. Werkzeugkasten nach einem der Ansprüche 1 bis 8, **dadurch gekennzeichnet, dass** die Gehäuseteile (6) jeweils einen zweikomponentigen Aufbau aus einer Weichkomponente und einer Hartkomponente aufweisen, wobei die Scheibenkörper an der Hartkomponente ausgebildet sind.

## Claims

1. Toolbox (1) for receiving hand-held tools (2) and their accessories, in particular socket wrenches, wrench sockets, wrench attachments, assembly tools for screws and nuts and/or torque wrenches, such that they are fixed in position, comprising two tub-shaped rectangular casing parts (6) each having a front side, a rear side and two longitudinal sides (11), the longitudinal sides (11) being longer than the rear side and the front side and the casing parts (6) being coupled to one another in the region of the rear side such that they can pivot about a pivot axis (7) and can be locked in a closed state by means of a locking mechanism, and a bit receiving bank (9) is rotatably mounted in a casing part (6), the axis of rotation (10) of the bit receiving bank (9) being oriented orthogonally to the pivot axis (7) of the casing parts (6), **characterised in that** the bit receiving bank (9) is coupled to a resilient positioning element (12) in such a way that the bit receiving bank (9) can be rotated from a closed position when the toolbox (1) is closed, into a removal position when the toolbox (1) is at least partially open, and the bit receiving bank (9) can be rotated out of the removal position into a closed position by the hand-held tool (2) when the toolbox (1) is closed.

2. Toolbox according to claim 1, **characterised in that** circular-segment-shaped disc elements are formed integrally on the rear sides of the casing parts (6) in the extension of side faces of the longitudinal sides (11) and the casing parts (6) are pivotally engaged with the disc elements by means of recesses and lugs, a pivot element (8) being incorporated between the disc elements in order to receive a hand-held tool (2) and the hand-held tool (2) being in a storage position when the toolbox (1) is closed and being movable into a removal position when the toolbox (1) is at least partially open.

3. Toolbox according to any of claims 1 and 2, **characterised in that** two bit receiving banks (9) are rotatably coupled to the bottom part of the casing, the bit receiving banks (9) rotating in opposite directions.

4. Toolbox according to claim 3, **characterised in that** the positioning element is a spiral spring, the spiral spring acting between the bottom part of the casing and the bit receiving bank (9).

5. Toolbox according to any of claims 1 to 4, **characterised in that** the hand-held tool (2) comes into contact with the bit receiving bank (9) when the toolbox (1) is closed.

6. Toolbox according to any of claims 3 to 5, **characterised in that** the two bit receiving banks (9) are coupled to one another by means of a tension spring (17).

7. Toolbox according to claim 6, **characterised in that** the tension spring (17) interlocks with the hand-held tools (2) and/or the pivot element (8) when the toolbox (1) is closed.

8. Toolbox according to either claim 6 or claim 7, **characterised in that**, when the toolbox is closed, the tension spring fixes the hand-held tool in position in the pivot element in an interlocking manner.

9. Toolbox according to any of claims 1 to 8, **characterised in that** the casing parts (6) each have a dual-component construction made up of a soft component and a hard component, the disc elements being formed on the hard component.

## Revendications

1. Boîte à outils (1) pour recevoir en position fixe des outils manuels (2) et leurs accessoires, en particulier des clés à douille, des douilles, des pièces rapportées de clés à douille, des outils de (dé)vissage et/ou des clés dynamométriques, présentant deux parties de boîte (6) en forme de bacs à configuration rectangulaire avec, respectivement, une face avant, une face arrière et deux faces latérales (11), dans laquelle les faces latérales (11) sont conformées plus longues que la face arrière et la face avant, et les parties de boîte (6) sont couplées l'une à l'autre à pivotement dans la zone de la face arrière autour d'un pivot (7) et peuvent être bloquées à l'état fermé via un dispositif de fermeture, et une série de porte-embouts (9) est montée à rotation dans une partie de boîte (6), dans laquelle l'axe de rotation (10) de la série de porte-embouts (9) est orienté orthogonalement à l'axe pivot (7) des parties de boîte (6), **caractérisée en ce que** la série de porte-embouts (9) est couplée avec un élément de réglage élastique (12) de sorte que la série de porte-embouts (9) puisse tourner en position de prélèvement alors que la boîte à outils (1) est au moins en partie ouverte et que la série de porte-embouts (9) puisse tourner de la position de prélèvement en position de fermeture dans le cadre d'un mouvement de fermeture de la boîte à outils (1) avec l'outil manuel (2).

2. Boîte à outils selon la revendication 1, **caractérisée en ce que**, sur les faces arrière des parties de boîte (6), des corps de disque de forme circulaire en coupe transversale sont formés d'un seul tenant dans le prolongement de joues latérales des faces longitudinales (11) et les parties de boîte (6) peuvent pivoter en prise via des cavités et des ressauts sur les corps de disque, dans laquelle on intercale entre les corps de disque un élément pivot (8) pour recevoir un outil manuel (2) et l'outil manuel (2) se trouve, lorsque la boîte à outil (1) est fermée, en position de serrage et peut être amenée en position de prélèvement lorsque la boîte à outils est au moins en partie ouverte (1).

3. Boîte à outils selon l'une quelconque des revendications 1 à 2, **caractérisée en ce que** deux séries de porte-embouts (9) sont couplées à rotation sur la partie inférieure de la boîte, dans laquelle les séries de porte-embouts (9) ont des sens de rotation opposés.

4. Boîte à outils selon la revendication 3, **caractérisée en ce que** l'élément de réglage est un ressort spiralé, dans laquelle le ressort spiralé agit entre la partie inférieure de la boîte et la série de porte-embouts (9).

5. Boîte à outils selon l'une quelconque des revendications 1 à 4, **caractérisée en ce que** l'outil manuel (2) vient s'appuyer sur la série de porte-embouts (9) lorsque la boîte à outils (1) est fermée.

6. Boîte à outils selon l'une quelconque des revendications 3 à 5, **caractérisée en ce que** les deux séries de porte-embouts (9) sont couplées l'une à l'autre via un ressort de traction (17).

7. Boîte à outils selon la revendication 6, **caractérisée en ce que**, lors d'un mouvement de fermeture de la boîte à outils (1), le ressort de traction (17) vient en contact mécanique avec les outils manuels (2) et/ou l'élément pivot (8).

8. Boîte à outils selon la revendication 6 ou la revendication 7, **caractérisée en ce que** le ressort de traction, à l'état fermé de la boîte à outils, fixe en place de manière mécanique l'outil manuel dans l'élément pivot.

9. Boîte à outils selon l'une quelconque des revendications 1 à 8, **caractérisée en ce que** les parties de boîte (6) présentent respectivement une structure à deux composants formés d'un composant souple et d'un composant dur, dans laquelle les corps de disque sont formés sur le composant dur.
